# EUROPÄISCHE PATENTSCHRIFT

(11) **EP 1 188 703 B1**
(45) Veröffentlichungstag und Bekanntmachung des Hinweises auf die Patenterteilung: **17.08.2005**
(21) Anmeldenummer: 01112202.5
(22) Anmeldetag: 18.05.2001
(51) Int. Cl.: B65H 54/52

(54) **Vorrichtung zum Steuern eines Spulenrahmens einer Textilmaschine**
Apparatus for controlling the bobbin cradle of a textile machine
Dispositif pour la commande de l'étrier support de bobine d'une machine textile

(30) Priorität: 16.09.2000 DE 10045919
(43) Veröffentlichungstag der Anmeldung: 20.03.2002
(73) Patentinhaber: Saurer GmbH & Co. KG, 41069 Mönchengladbach (DE)
(72) Erfinder: Sturm, Christian, 47798 Krefeld (DE)

(56) Entgegenhaltungen:
- DE-A- 19 527 214
- DE-A- 19 817 363

## Beschreibung

Die Erfindung betrifft eine Vorrichtung zum Steuern eines Spulenrahmens einer Textilmaschine, der mittels einer Schwenkwelle begrenzt drehbar gelagert und mit einem Drehmomenterzeuger belastbar ist, der gesteuert durch ein Antriebselement definierte Drehmomente erzeugt, wobei der Drehmomenterzeuger mittels eines Untersetzungsgetriebes mit dem Antriebselement verbunden ist.

Eine gattungsgemäße Vorrichtung zum Steuern eines Spulenrahmens einer Textilmaschine ist beispielsweise in der DE 198 17 363 A1 beschrieben.
Bei dieser bekannten Vorrichtung wird eine in einem Spulenrahmen gehaltene Spule von einer Walze mittels Reibungskraft angetrieben. Zwischen der antreibenden Walze und der Spule soll dabei ein exakt vorgegebener Spulenauflagedruck realisiert werden, der steuerbar ist, um beispielsweise einen definierten Schlupf zwischen Spule und Walze einstellen zu können.
Der Spulenrahmen ist daher mittels einer Schwenkwelle begrenzt drehbar gelagert, wobei eine Anschlussscheibe drehfest mit der Schwenkwelle verbunden ist.
Die Anschlussscheibe ist außerdem über Schraubenfedern mit einem Getriebezahnrad dergestalt verbunden, dass eine Drehung des Getriebezahnrads mittels eines Antriebsmotors, insbesondere eines Schrittmotors, ein auf die Anschlussscheibe und damit auf die Schwenkwelle wirkendes Drehmoment erzeugt. Um auf die Schwenkwelle ein ausreichend großes Drehmoment einleiten zu können, sind zwischen dem Getriebezahnrad und der Anschlussscheibe insgesamt sechs tangential zur Schwenkwelle angeordnete Schraubenfedern vorgesehen.

Ausgehend vom vorgenannten Stand der Technik liegt der Erfindung die Aufgabe zugrunde, eine Vorrichtung zum definierten Steuern eines Spulenrahmens zu schaffen, die besonders effektiv und gleichzeitig kostengünstig und einfach im Aufbau ist.

Diese Aufgabe wird erfindungsgemäß dadurch gelöst, dass der Drehmomenterzeuger mittels eines weiteren Untersetzungsgetriebes mit dem Spulenrahmen verbunden ist.
Das heißt, durch das Einschalten einer Untersetzungsgetriebestufe kann der Drehmomenterzeuger relativ schwach ausgelegt und einfach gestaltet sein.
Die für ein definiertes Steuern des Spulenrahmens an der Schwenkachse erforderlichen hohe Drehmomente werden dennoch zuverlässig bereitgestellt.

Wie im Anspruch 2 dargelegt, weist der Drehmomenterzeuger vorteilhafterweise eine Spiralfeder auf.
Durch den Einsatz einer Spiralfeder lässt sich ein sehr einfacher, kostengünstiger Aufbau der gesamten Vorrichtung erreichen. Hierzu ist die Spiralfeder einerseits an einem ersten Element des Drehmomenterzeugers befestigt, das von dem Antriebselement verstellt wird. Andererseits ist die Spiralfeder mit einem zweiten Element verbunden, das mit dem Getriebe gekoppelt ist. Durch Verdrehen des ersten Elementes gegenüber dem zweiten Element erzeugt die Spiralfeder eine definierte Kraft, die in weiten Bereichen eingestellt werden kann, da die Spiralfeder aufgrund ihrer Bauart um einen großen Winkel verdreht werden kann, und die in ein Drehmoment umgesetzt wird.

In einer vorteilhaften Ausgestaltung der Erfindung ist das weitere Untersetzungsgetriebe, wie im Anspruch 3 dargelegt, als Bandgetriebe ausgebildet. Mit Hilfe eines Bandgetriebes kann eine spielfreie Erzeugung des Drehmoments an der Schwenkwelle erfolgen. Dies ist hinsichtlich einer exakten Steuerung des Spulenrahmens und damit hinsichtlich eines exakt eingestellten Spulenauflagedrucks vorteilhaft.

Der Drehmomenterzeuger kann in einer alternativen Ausführungsform auch direkt mit einer Antriebswelle des Antriebselementes verbunden sein, wodurch sich eine unmittelbare Ansteuerung des Drehmomenterzeugers durch das Antriebselement ergibt. Die Anzahl der erforderlichen Bauteile wird dadurch verringert (Anspr.4).

Der Drehmomenterzeuger ist damit zwischen zwei Getrieben bzw. zwischen zwei Getriebestufen angeordnet, wodurch sich ein äußerst flexibler Aufbau der erfindungsgemäßen Vorrichtung ergibt. Beispielsweise kann als Antriebselement ein schwacher und kostengünstiger Schrittmotor eingesetzt werden.

Weitere Merkmale und Vorteile der Erfindung ergeben sich aus der folgenden Beschreibung im Zusammenhang mit den Zeichnungen.

In den Zeichnungen zeigen:
- Fig. 1: schematisch eine Seitenansicht einer erfindungsgemäßen Vorrichtung zum Steuern eines Spulenrahmens gemäß einer ersten Ausführungsform,
- Fig. 2: die Vorrichtung gemäß Fig.1 schematisch in Vorderansicht,
- Fig. 3: eine Seitenansicht eines Bandgetriebes gemäß einer zweiten Ausführungsform der Erfindung und
- Fig. 4: eine Draufsicht auf ein Bandgetriebe gemäß der Fig. 3.

In den schematischen Darstellungen der Fig.1 und der Fig.2 ist ein Spulstellengehäuse 10 einer Textilmaschine zu erkennen, an dem ein Spulenrahmen 12 mittels einer Schwenkwelle 14 begrenzt drehbar gelagert ist.
Im Spulenrahmen 12 ist drehbar eine Spule 16 gehaltert, die mittels Reibungskraft von einer Walze 18 angetrieben wird.
Um einen vorbestimmten Auflagedruck der Spule 16 auf der Walze 18 zu realisieren, wird die Schwenkwelle 14 des Spulenrahmens 12 mit einem definierten, einstellbaren Drehmoment beaufschlagt, das in der Regel entlastend auf den Spulenrahmen 12 wirkt.
Ein solcher vorbestimmter, gleichmäßiger Auflagedruck ist bei der Herstellung von Kreuzspulen sehr wichtig, da anderenfalls nicht nur das äußere Erscheinungsbild der Spulen sondern auch deren Ablaufverhalten negativ beeinflußt wird.

In Bildstörbereichen ist dahingegen das Einleiten eines definierten Schlupfes zwischen Spule 16 und Walze 18 wünschenswert, wozu das am Spulenrahmen 12 wirksame Drehmoment vergrößert und dadurch der Auflagedruck der Spule 16 auf der Walze 18 definiert verringert wird.

Wie in den Zeichnungen dargestellt, ist die Schwenkwelle 14 einerseits mit dem Spulenrahmen 12 und andererseits mit einem Zahnrad 20 einer Untersetzungsgetriebestufe drehfest verbunden. Das Zahnrad 20 kämmt mit einem Ritzel 22, das mit einer Anschlagplatte 24 drehfest verbunden und auf einem Achsstummel 26 drehbar gelagert ist.
Der Achsstummel 26 ist wiederum am Spulstellengehäuse 10 der Textilmaschine befestigt. An der Anschlagplatte 24 ist mit einem ihrer Enden eine Spiralfeder 28 befestigt, die mit ihrem anderen Ende mit einem Verstellzahnrad 30 verbunden ist, das mit einem Motorritzel 32 eines elektrischen Schrittmotors 34 kämmt.

Die Spiralfeder 28 ist an dem Verstellzahnrad 30 beispielsweise mit Hilfe von drei Befestigungsbolzen 36, 38 und 40 befestigt. Hierzu wird ein Ende der Spiralfeder 28 zwischen die Bolzen 36, 38 und 40 eingespannt und hält in dieser Position durch ihre Eigenspannung. An der Anschlagplatte 24 ist das andere Ende der Spiralfeder 28 mit zwei Bolzen 42 und 44 befestigt.

Wird das Verstellzahnrad 30 relativ zu der Anschlagplatte 24 verdreht, wird die Spiralfeder 28 gespannt oder entspannt und erzeugt dadurch eine auf die Anschlagplatte 24 wirkende Kraft, die mit Hilfe des Ritzels 22, des Zahnrads 20 und der Schwenkwelle 14 in ein auf den Spulenrahmen 12 wirkendes Drehmoment umgesetzt wird.
Eine relative Drehung zwischen dem Verstellzahnrad 30 und der Flügelplatte 24 ist durch den Bolzen 40 begrenzt, wobei zwei Endstellungen der Anschlagplatte 24 definiert sind. Eine erste Endstellung ist durch das Anschlagen einer ersten Kante 46 eines ersten, sich radial erstreckenden Vorsprungs der Anschlagplatte 24 an dem Bolzen 40 definiert. Eine zweite Endstellung ist durch das Anschlagen einer zweiten Kante 48 eines zweiten, sich radial von dem Achsstummel 26 aus entgegengesetzt zu dem ersten Vorsprung erstreckenden Vorsprungs der Anschlagplatte 24 an dem Bolzen 40 definiert. Durch diese beiden Endstellungen sind die von der Spiralfeder 28 minimal bzw. maximal erzeugbare Kraft und das minimale bzw. maximale Drehmoment festgelegt.

Zur Steuerung des Spulenrahmens 12 und damit des Auflagedrucks der Spule 16 auf der Walze 18 wird das Motorritzel 32 durch den Schrittmotor 34 um eine bestimmte Anzahl an Schritten in einer gewünschten Richtung verstellt. Dies bewirkt eine Verdrehung des Verstellzahnrades 30 und damit eine Vor- oder Entspannung der Spiralfeder 28. Durch die Vor- oder Entspannung der Spiralfeder 28 verändert sich die von der Spiralfeder 28 erzeugte Kraft, die über die Bolzen 42, 44 auf die Anschlagplatte 24 und das mit dieser drehfest verbundene Ritzel 22 übertragen wird. Durch das Ritzel 22, das mit dem größeren Zahnrad 20 kämmt, wird die von der Spiralfeder 28 erzeugte Kraft in ein Drehmoment umgesetzt, das auf die Schwenkwelle 14 wirkt und dadurch den Auflagedruck der Spule 16 auf die Walze 18 verringert bzw. erhöht.

Da das Ritzel 22 und das Zahnrad 20 eine Untersetzungsgetriebestufe bilden, reicht eine relativ kleine Kraft der Spiralfeder 28 aus, um an der Schwenkwelle 14 ein relativ großes Drehmoment zu erzeugen. Die Spiralfeder 28 kann damit vergleichsweise schwach und kostengünstig ausgelegt werden.

In einer alternativen (nicht dargestellten) Ausführungsform ist vorgesehen, daß der Drehmomenterzeuger im Bereich einer zweiten, aus dem Motorritzel 32 und dem Verstellzahnrad 30 bestehenden Untersetzungsgetriebestufe angeordnet ist.
Auf diese Weise kann auch mit einem schwachen und kostengünstigen Schrittmotor 34 ein hohes Drehmoment an der Schwenkwelle 14 erzeugt werden. Die erfordeliche Vorspannung der Spiralfeder 28 ist in diesem Fall allerdings nur unter Inkaufnahme eines relativ großen Verstellweges erreichbar.

In der Fig. 2 sind im Sinne einer übersichtlicheren Darstellung der Spulenarm 12, die Spule 16 und die Walze 18 nicht dargestellt.
Wie der Darstellung der Fig. 2 zu entnehmen ist, wird bei der dargestellten Ausführungsform ein Drehmomenterzeuger durch das Verstellzahnrad 30 mit den Bolzen 36, 38 und 40, die Spiralfeder 28 und die Flügelplatte 24 mit den Bolzen 42 und 44 sowie dem Ritzel 22 gebildet.

Die Fig. 3 und 4 zeigen schematisch ein Bandgetriebe, das bei einer weiteren Ausführungsform der Erfindung eingesetzt wird. Eine Schwenkwelle 51 eines Spulenrahmens ist dabei in der Fig. 4 lediglich durch eine strichpunktierte Linie angedeutet.
Mit der Schwenkwelle 51 ist ein Übertragungshebel 52 drehfest verbunden, der einen zur Schwenkwelle 51 zentrischen Zylinderabschnitt 54 aufweist. An Befestigungspunkten 56 und 58 des Zylinderabschnitts 54 ist jeweils ein Band 60 bzw. 62 befestigt. Die Bänder 60 und 62, die vorzugsweise aus Stahl bestehen, verlaufen von dem Zylinderabschnitt 54 zu einer mit einem Drehmomenterzeuger verbundenen Antriebswelle 64, wobei beide Bänder 60 und 62 wendelförmig auf die Antriebswelle 64 aufgewickelt sind.

Die Befestigungspunkte 56 und 58 auf dem Zylinderabschnitt 54 liegen dabei bezüglich der Antriebswelle 64, an der das Band 60 bzw. das Band 62 an einem Befestigungspunkt 66 bzw. 68 befestigt ist, auf entgegengesetzten Seiten.

Das bedeutet, eine Rotation der Antriebswelle 64 verursacht eine Auf- und Abwickelbewegung der Bänder 60, 62, die in eine Schwenkbewegung des Übertragungshebels 52 und somit des Spulenrahmens umgesetzt wird.
Das in den Fig. 3 und 4 dargestellte Bandgetriebe arbeitet weitestgehend spielfrei und hysteresefrei.

## Patentansprüche

1. Vorrichtung zum Steuern eines Spulenrahmens (12) einer Textilmaschine, der mittels einer Schwenkwelle (14) begrenzt drehbar gelagert und mit einem Drehmomenterzeuger (24, 28, 30) belastbar ist, der gesteuert durch ein Antriebselement (34) definierte Drehmomente erzeugt, wobei der Drehmomenterzeuger (24, 28, 30) mittels eines Untersetzungsgetriebes (30, 32) mit dem Antriebselement (34) verbunden ist,
**dadurch gekennzeichnet,**
**dass** der Drehmomenterzeuger (24, 28, 30) mittels eines weiteren Untersetzungsgetriebes (20, 22; 60, 62) mit dem Spulenrahmen (12) verbunden ist.

2. Vorrichtung nach Anspruch 1, **dadurch gekennzeichnet, dass** der Drehmomenterzeuger eine Spiralfeder (28) aufweist.

3. Vorrichtung nach Anspruch 1 oder 2, **dadurch gekennzeichnet, dass** das weitere Untersetzungsgetriebe als Bandgetriebe (60, 62) ausgebildet ist.

4. Vorrichtung nach einem der vorstehenden Ansprüche, **dadurch gekennzeichnet, dass** der Drehmomenterzeuger mit einer Antriebswelle des Antriebselementes verbunden ist.

## Claims

1. Apparatus for controlling a creel (12) of a textile machine which is supported pivotally with limited movement by means of a pivot shaft (14) and is able to be loaded by a torque generator (24, 28, 30), which being controlled by a drive element (34) generates defined torques, whereby the torque generator (24, 28, 30) is connected to the drive element (34) by means of a reduction gear mechanism (30, 32), **characterised in that** the torque generator (24, 28, 30) is connected to the creel (12) by means of an additional reduction gear mechanism (20, 22; 60, 62).

2. Apparatus according to claim 1, **characterised in that** the torque generator comprises a flat coil spring (28).

3. Apparatus according to claim 1 or 2, **characterised in that** the additional reduction gear mechanism is in the form of a ribbon gear mechanism (60, 62).

4. Apparatus according to one of the preceding claims, **characterised in that** the torque generator is connected to a drive shaft of the drive element.

## Revendications

1. Dispositif pour la commande d'un porte-bobine (12) d'une machine textile qui est monté à rotation limitée au moyen d'un arbre de pivotement (14) et qui peut être sollicité par un générateur de couple (24, 28, 30) qui, commandé par un élément d'entraînement (34), produit des couples de rotation définis, le générateur de couple (24, 28, 30) étant relié à l'élément d'entraînement (34) par l'intermédiaire d'une transmission réductrice (30, 32),
**caractérisé en ce que** le générateur de couple (24, 28, 30) est relié au porte-bobine (12) par l'intermédiaire d'une autre transmission réductrice (20, 22 ; 60, 62).

2. Dispositif selon la revendication 1, **caractérisé en ce que** le générateur de couple présente un ressort spiral (28).

3. Dispositif selon la revendication 1 ou 2, **caractérisé en ce que** l'autre transmission réductrice est réalisée sous forme de transmission à ruban (60, 62).

4. Dispositif selon l'une des revendications précédentes, **caractérisé en ce que** le générateur de couple est relié à un arbre d'entraînement de l'élément d'entraînement.
